# EUROPÄISCHE PATENTSCHRIFT

(11) **EP 1 340 944 B1**
(45) Veröffentlichungstag und Bekanntmachung des Hinweises auf die Patenterteilung: **23.01.2008**
(21) Anmeldenummer: 03002699.1
(22) Anmeldetag: 12.02.2003
(51) Int. Cl.: F24C 15/20

(54) **Abzugshaube und Verfahren zum Wechseln oder Einsetzen von Filtern**
Extractor hood and Process for replacing or placing filters
Hotte à évacuation des fumées et méthode d'échangement ou placement de filtres

(30) Priorität: 27.02.2002 DE 10208475
(43) Veröffentlichungstag der Anmeldung: 03.09.2003
(73) Patentinhaber: BSH Bosch und Siemens Hausgeräte GmbH, 81739 München (DE)
(72) Erfinder: Bösen, Kurt, 75015 Bretten (DE); Kornberger, Martin, Dr., 33611 Bielefeld (DE); Mayer, Norbert, 76199 Karlsruhe (DE)

(56) Entgegenhaltungen:
- EP-A- 1 111 312
- EP-A- 1 239 226
- EP-A- 1 327 827
- DE-A- 3 024 119
- DE-A- 10 208 474
- US-A- 4 189 990
- US-B1- 6 284 011
- US-B1- 6 293 983

## Beschreibung

Die vorliegende Erfindung betrifft eine Abzugshaube zum Absaugen von Dunst sowie ein Verfahren zum Wechseln oder Einsetzen von Filtern in einer derartigen Abzugshaube. Dabei wird im Rahmen der vorliegenden Erfindung unter dem Begriff "Dunst" jede Form von gasförmigem Trägermaterial verstanden, der mit festen oder flüssigen Stoffen geringer Partikelgröße kontaminiert ist.

Ihren wesentlichen Einsatzbereich finden Abzugshauben in Küchen, wo sie zum Absaugen und/oder Reinigen von Kochdünsten verwendet werden, die an einer Kochstelle entstehen. So sind Abzugshauben heute Bestandteil jeder modernen Küche, wobei die Verwendung von Abzugshauben nicht auf den Bereich der Küchentechnik beschränkt ist. Auch in Reinsträumen, über industriellen Arbeitsstellen, wie z. B. über Werkzeugmaschinen mit Kühlmitteleinsatz, aber auch in Raucherecken werden Dunstabzugshauben in jeweils angepasster Weise eingesetzt. In allen vorgenannten Fällen bildet eine jeweilige Raumluft den gasförmigen Trägerstoff, der beispielsweise durch Staub, Rauch, Wasser, Fett, Öl etc. belastet ist.

Im Bereich der Küchentechnik, als dem am weitest verbreiteten Einsatzgebiet von Abzugshauben, werden an derartige Vorrichtungen aus lebensmitteltechnischen oder gesundheitlichen Gründen sehr hohe Anforderungen gestellt, wobei auch ästhetische Gesichtspunkte für ein Absaugen von Kochdünsten sowie ein sicheres Auffangen und Zurückhalten der in den Kochdünsten enthaltenen Stoffe sprechen. Für die vorstehend beispielhaft genannten Inhaltsstoffe von Dünsten wird im Bereich der Küchentechnik der Terminus "Wrasen" als Sammelbegriff verwendet.

Abzugshauben umfassen in einer Grundform ein Gebläse, eine sich in Abzugsrichtung verjüngend ausgebildete Haube und einen den Gebläseeingang abdeckenden Fettfilter. Eine verbesserte Absaugung von Kochdünsten bewirkte den Einsatz zunehmend größerer Fettfilter. In modernen Abzugshauben werden zudem kombinierte oder kaskadierte Fettfilter eingesetzt. Zur leichteren Handhabung, aber auch zur mechanischen Stabilisierung, werden Fettfilter in der Regel in Form von Filterkassetten ausgeführt. Derartige Filterkassetten werden in der Regel im Bereich eines Gebläseeinganges an einem Gehäuse der Dunstabzugshaube fixiert. Dabei sind die Filterkassetten auch zu einer Entnahme durch einen Anwender zu Wartungs- bzw. Reinigungszwecken ausgebildet. Im Zuge dieser Wechselarbeiten tritt das Problem auf, dass das Fettfilter oder die gesamte Filterkassette bei einer Entnahme und auch beim Wiedereinsetzen an dem Abzugshauben-Gehäuse zum Schutz für Mensch und Material gegen ein versehentliches Herunterfallen zu sichern sind. Filterkassetten moderner Dunstabzugshauben weisen aufgrund ihrer Größe und der jeweils eingesetzten Filtertechnologie ein relativ hohes Eigengewicht auf. Gerade bei Design-Essen bzw. Design-Abzugshauben können Filterkassetten bei der Entnahme zwecks Reinigung durch den Benutzer durch ihr Gewicht und ihre Form beim Herunterfallen Schäden und/oder Verletzungen verursachen. Da sich in dieser Hinsicht von Hand betätigender Verschraubungen als unzureichend herausgestellt haben, sind in bekannten Dunstabzugshauben Klappgriffe im Bereich einer Filterkassette angeordnet worden. Derartige zusätzliche Elemente wirken sich jedoch bei einer Anpassung an Design-Anforderungen oder sonstige Vorgaben hinsichtlich einer äußeren Gehäuseabmessung und Gehäusegestaltung sehr störend aus.

Alternativ sind Sicherungsmaßnahmen in Form von Sicherungsketten vorgeschlagen worden, die beispielsweise im Bereich von Schieberiegeln an einer dem Anwender zugewandten Seiten der Filterkassette vorgesehen sind. Auch in der vereinfachten und verbesserten Form eines Knotenbandes bzw. eines flexiblen Halteelements mit endseitiger Verdickung zum Einhängen und Aushängen an einer gehäuseseitig vorgesehenen, ungefähr Schlüsselloch-förmigen Ausnehmung erweist sich diese Lösung mindestens in der Fertigung als zusätzlicher Aufwand. Das Sicherungselement ist als getrenntes Teil in Kunststoff- oder Metallausführung an einem Rahmen der Filterkassette zu befestigen, wobei mindestens eine angepasste Ausnehmung zur Aufnahme eines freien und verdickt ausgeführten Endbereiches des Sicherungselementes an dem Gehäuse der Abzugshaube vorzusehen ist.

Weiterhin ist aus der US 6,284,011 B1 eine Abzugsvorrichtung bekannt, bei der eine Filtervorrichtung an der Oberseite eines Gehäuses eingebracht wird. Die Filtervorrichtung wird hierbei wahlweise über eine drehbar in der Öffnung des Gehäuses gelagerte Halteschiene oder über an der Filtereinrichtung vorgesehene Haken mit dem Gehäuse verbunden. Anschließend wird die Filterkassette durch Betätigung zumindest eines elastischen Elementes, z.B. einer Feder, in der Öffnung so verschoben, dass an der Filterkassette vorgesehene Laschen mit Vertiefungen an dem Öffnungsrand in Eingriff gelangen.

Weitere typische Vertreter des Standes der Technik repräsentieren die Patentschriften EP-A-1 111 312 und US-A-4 189 990.

Es ist die Aufgabe der vorliegenden Erfindung, eine Abzugshaube zu schaffen, bei der Sicherungsvorrichtungen gegen ein Herunterfallen einer Filterkassette im Zuge eines Wechselvorganges mit dem Ziel einer Vereinfachung der Herstellung sowie der Handhabung weitergebildet sind.

Diese Aufgabe wird durch die Merkmale von Anspruch 1 gelöst. Auch der Gegenstand des unabhängigen Verfahrensanspruchs nach Anspruch 9 stellt eine Lösung für diese Aufgabe dar. Vorteilhafte Weiterbildungen sind Gegenstand der jeweiligen Unteransprüche.

Eine erfindungsgemäße Dunstabzugshaube zeichnet sich dementsprechend dadurch aus, dass sie eine Filterkassette aufweist, die nach einem ersten Fixieren in Form eines Einhängens mindestens einer mit einem Rahmen der Filterkassette verbundenen Lasche an dem Gehäuse der Dunstabzugshaube zum Schließen im Zuge einer Schwenkbewegung ausgebildet ist, wobei die Lasche an dem Rahmen der Filterkassette zur Ausbildung einer gelenkartigen Verbindung mit der jeweils zugehörigen Ausnehmung des Gehäuses der Abzugshaube zur Aufnahme der Gewichtskraft der Filterkassette im Wesentlichen hakenförmig ausgebildet ist.

Ausgangspunkt für eine erfindungsgemäße Vorrichtung bildet also eine bekannte Dunstabzugshaube, bei der die Filterkassette an im Wesentlichen gegenüberliegenden Seiten eines Rahmens mindestens eine feststehende Lasche und einen Schieberiegel als Fixierungselement bzw. Schloss aufweist. Auch nach einem erfindungsgemäßen Verfahren wird beim Einsetzen der Filterkassette zuerst die mindestens eine Lasche in eine entsprechend ausgebildete Ausnehmung an dem Gehäuse der Dunstabzugshaube eingeführt. Im Unterschied zu bekannten Dunstabzugshauben ist diese Lasche jedoch nun aufgrund ihrer hakenförmigen Ausformung zur Ausbildung einer gelenkartigen Verbindung in der Lage. Durch diese gelenkartige Verbindung ist die Filterkassette nun bereits in einem frühen Stadium der Schließbewegung derart an dem Gehäuse der Dunstabzugshaube fixiert, dass das Fettfilter selbst bei höherem Eigengewicht nicht mehr aus dieser Lage heraus- und herunterfallen kann. Eine anschließende, einhändig durchführbare Schwenkbewegung ist dementsprechend bei stark vermindertem Kraftaufwand durchzuführen, da die gelenkartige Verbindung zwischen der Lasche und dem Gehäuse der Dunstabzugshaube bereits die Gewichtskraft der Filterkassette aufnimmt. Auch bei einem versehentlichen Loslassen der Filterkassette wirkt sich eine erfindungsgemäße Anordnung sehr vorteilhaft aus, da hier nun die Filterkassette um die gelenkartige Verbindung herum nur noch pendeln, jedoch die Filterkassette nicht herunterfallen kann.

In einer Weiterbildung der Erfindung ist die gelenkartige Verbindung zwischen der hakenförmigen Lasche des Rahmens der Filterkassette zusammen mit einer entsprechenden Ausnehmung an dem Gehäuse der Dunstabzugshaube derart ausgebildet, dass die Filterkassette nur in einem Bereich einer vorbestimmten Winkelstellung entnommen werden kann. Vorzugsweise kann eine Entnahme nur durch leichtes Anheben der Filterkassette in dieser Stellung herbeigeführt werden.

In eine bevorzugten Ausführungsform der Erfindung ist die mindestens eine hakenförmig ausgebildete Lasche als einstückiger Bestandteil eines entsprechenden Teils des Rahmens der Filterkassette ausgebildet. Alternativ dazu wird die hakenförmige Lasche als Einzelteil gefertigt und an einer entsprechenden Stelle des Rahmens der Filterkassette durch Vernieten fixiert und/oder verschweißt.

Insgesamt betrachtet sind im Gegensatz zu bekannten Lösungen, die mit Sicherungsketten und angepassten Ausnehmungen etc. arbeiten, in einer erfindungsgemäßen Vorrichtung keine zusätzlichen und manuell separat zu lösenden Elemente vorhanden. Dennoch wird auch bei einem erfindungsgemäßen Sicherungs- und Befestigungskonzept das Entfernen einer Filterkassette aus der Dunstabzugshaube stets ein bewusstes Lösen der Filterkassette erforderlich machen, die einen Anwender zur Minderung der Gefahr eines Herunterfallens auf eine erhöhte Kraftaufwendung vorbereitet, die aufgrund des Gewichts der Filterkassette erforderlich ist.

Weitere Vorteile einer erfindungsgemäßen Vorrichtung werden nachfolgend unter Bezugnahme auf die Zeichnung mit Ausführungsbeispielen der Erfindung dargestellt und beschrieben. In der Zeichnung zeigen:
- Figur 1:: einen Ausschnitt einer perspektivischen Darstellung einer erfindungsgemäßen Dunstabzugshaube während des Abschlusses eines Einsetz-Vorganges mit einer Detaileinblendung zur Verdeutlichung eines Verfahrensablaufes;
- Figur 2:: eine vergrößerte Darstellung eines Rahmenteils einer Filterkassette mit einer Lasche zur Ausbildung einer gelenkartigen Verbindung und
- Figur 3:: eine alternative Ausführungsform einer gelenk-artigen Verbindung eines Rahmenteils mit einer Filterkassette.

Die Abbildungen von Figur 1 zeigen eine erfindungsgemäße Abzugshaube 1 als Ausschnitt einer perspektivischen Darstellung. Zur besseren Beschreibung der Bestandteile und gleichzeitiger Erläuterung eines erfindungsgemäßen Verfahrens ist die dargestellte Ansicht vereinfacht wiedergegeben. Die Verfahrensschritte werden durch eine überblendete Ausschnittsvergrößerung mit Darstellung eines vorangehenden Verfahrensschrittes und die jeweils eingeblendeten Pfeile in der Abbildung von Figur 1 angedeutet.

Von einer nicht weiter dargestellten Kochstelle aus werden Kochdämpfe über einen Abluftstrom von einem Radiallüfter angesaugt, der in der Abzugshaube 1 angeordnet ist. Auf einem Weg zu dem Radiallüfter hin durchdringt der Abluftstrom zuerst jedoch ein Fettfilter 2, in dem der in dem Abluftstrom enthaltene Wrasen im wesentlichen aufgehalten bzw. abgefangen wird.

Zur Verbesserung der Reinigungswirkung bzw. der effektiveren Entnahme des enthaltenen Wrasens aus dem Abluftstrom heraus ist der Fettfilter 2 relativ großflächig ausgebildet und kaskadiert in Form mehrerer, von dem Abluftstrom nacheinander zu durchlaufender Filterschichten. Aus Gründen der Optik, wie aber auch aus Gründen der relativ einfachen Reinigung werden in dem Fettfilter gerne Flächenfilter aus Streckmetall und/oder Wirbelstrom- sowie Labyrinthfilter einzeln oder in Kombination eingesetzt, insbesondere in Schichtung übereinander. Derartige Filter können als Reinmetallfilter aus Edelstahl hergestellt werden, sodass sie nach Ablauf einer Einsatzphase bzw. bei hinreichender Aufnahme von Wrasen von einem Anwender ohne Kundendiensteinsatz ausgewechselt und durch Einsatz in einer handelsüblichen Geschirrspülmaschine wieder vollständig gereinigt werden können. Bei ausreichendem Wirkungsgrad zeichnen sich die vorstehend genannten und aktuell vermehrt eingesetzten Lösungen jedoch durch ein relativ hohes Eigengewicht aus. Der Fettfilter 2 wird daher in der in Figur 1 dargestellten Weise als Filtermatrix mit auch mehrschichtigem Innenaufbau in Form einzelner Segmente ausgeführt, die ihrerseits zur Erhöhung der mechanischen Stabilität, dem Unterbinden zusätzlicher Klappergeräusche etc. als Filterkassetten 3 ausgeführt sind. Die dargestellte sichtbare Außenfläche besteht aus vorstehend genannten Gründen der Erhöhung der mechanischen Stabilität aus einem Edelstahl-Streckmetall, dem an innen fortschreitend weitere Filterschichten folgen, auf die an dieser Stelle jedoch nicht weiter eingegangen wird, da der Aufbau des Fettfilters 2 selber nicht als erfindungswesentlich anzusehen ist.

Ein erster Schritt beim Einsetzen einer derartigen Filterkassette 3 ist in der vergrößerten Ausschnittszeichnung von Fig. 1 dargestellt. Die Filterkassette 3 wird mit einem nicht näher dargestellten inneren Filteraufbau durch einen Rahmen 4 aus metallischen Strangprofilen begrenzt. An einer dem Anwender abgewandten Längskante 5 sind an dem Rahmen 4 zwei hakenförmig ausgebildete Laschen 6 angeordnet. In der durch die beiden Pfeile in dem Ausschnitt von Figur 1 illustrieren Weise werden die Laschen 6 jeweils in zugehörige Ausnehmungen 7 eines Gehäuses 8 der Abzugshaube 1 eingeführt. Aufgrund der hakenförmigen Ausbildung der Laschen 6 ergibt sich im Zusammenspiel mit den Ausnehmungen 7 eine jeweils gelenkartige Verbindung zwischen der Filterkassette 3 und dem Gehäuse 8 der Abzugshaube 1. Diese gelenkartige Verbindung ist zur Aufnahme der Gewichtskraft der Filterkassette 3 ausgebildet. Damit ist sichergestellt, dass die Kassette 3 sicher und ohne Zutun eines Anwenders hängen und nachfolgend in Form einer durch den großen Pfeil von Figur 1 angedeuteten Drehbewegung bis in eine Schließstellung hinein bewegt werden kann. Ein Fixierungselement 9 in Form eines Schlosses oder eines bekannten Schieberiegels ist mit einer Art von Griffteil ausgerüstet an der Kassette in einem Bereich nahe des Rahmens 4 so angeordnet, dass eine zum Schließen der Kassette an der Abzugshaube 1 notwendige Kraft unter günstiger Hebelwirkung von Hand in der dargestellten Weise um einen definierten Drehpunkt herum aufgebracht und automatisch zum sicheren Verriegeln der Kassette 3 an der Abzugshaube 1 genutzt wird.

Bei einem Öffnen der Abzugshaube 1 wird das Fixierungselement 9 von Hand betätigt, wobei durch die erfindungsgemäße gelenkartige Verbindung zwischen der Kassette 3 und der Abzugshaube 1 bzw. deren Gehäuse 8 die Filterkassette 3 auch in diesem Fall nicht mit der Folge einer möglichen Verletzung der Bedienperson oder einer Beschädigung der Dunstabzugshaube 1 oder einer darunter angelegten Kochstelle herunterfallen kann. Das Entfernen der Kassette 3 aus der Abzugshaube 1 heraus muss vielmehr bewusst und absichtlich herbeigeführt werden. Hierzu ist eine Aufhebung der vorstehend beschriebenen gelenkartigen Verbindung der Filterkassette 3 mit dem Gehäuse 8 der Abzugshaube 1 herbeizuführen. Dabei ist der hakenförmige Teil der Lasche 6 aus einer jeweiligen Ausnehmung 7 des Gehäuses 8 durch Anheben der Kassette 3 zu entnehmen. Durch Ausbildung der hakenförmig gekrümmten Abschnitte der Laschen 6 sowie der zugehörigen Ausnehmungen 7 kann diese Entnahme der Kassette 3 nur in einen Bereich eines vorgegebenen Neigungswinkels der Kassette 3 gegenüber dem Gehäuse 8 der Abzugshaube 1 in für einen Anwender bequemer Weise erfolgen. Diese Situation ist für den Einbauvorgang in der Ausschnittszeichnung von Figur 1 angedeutet und kann auch für den Fall eines Ausbaus in analoger Weise herangezogen werden.

In der Abbildung von Figur 2 ist in vergrößerter Darstellung der Teil des Rahmens 4 der Filterkassette 3 als Schnitt skizziert, an dem in der vorliegenden Ausführungsform zwei Laschen 6 zur Ausbildung einer gelenkartigen Verbindung zwischen der Kassette 3 und dem Gehäuse 8 der Abzugshaube 1 in der vorstehend beschriebenen Art und Weise vorgesehen sind. Der Rahmen 4 ist als Strangprofil aus Metall hergestellt. Die beiden Laschen 6 sind in der vorliegenden Ausführungsform einstückig, mit dem Rahmen 4 verbunden.

Wie auch in den Strangprofilen der übrigen Teile des Rahmens 4 der Filterkassette 3 sind in fertigungstechnisch einfacher Weise zusätzliche Halteschienen 10 einstückig in den Rahmen 4 integriert, die einer Fixierung von Filtermaterialien 2 in einfacher oder kaskadierter Form dienen. Zudem bewirken die Halteschienen 10 eine zusätzliche Versteifung und mithin eine Erhöhung der Biegesteifigkeit des gesamten Rahmens 4.

Eine Kantenabsaugung des anfallenden Dunstes wird im vorliegenden Fall auch im Bereich des Rahmens 4 dadurch bewirkt, dass in das Strangprofil eines jeweiligen Rahmenabschnittes Ausnehmungen 11 eingebracht worden sind, hier durch Ausstanzung und/oder Bohrungen. Zur Gewährleistung einer höheren Strömungsgeschwindigkeit in diesen Kantenbereichen ist das hier jeweils hinter den Ausnehmungen 11 angeordnete Filtermaterial 2 von geringerer Mächtigkeit als das Filtermaterial, das die eigentliche Oberfläche der Kassette 3 bildet.

In einer nicht weiter dargestellten alternativen Ausführungsform werden die Laschen 6 an vorbestimmter Stelle als Einzelteile durch Nieten an dem Rahmen 4 fixiert. Weiter werden in einer anderen Ausführungsform die Teile des Rahmens 4 als Stanz-Biegeteile aus Blech hergestellt, wobei als metallische Materialien vorzugsweise Edelstahl oder Aluminium eingesetzt werden.

In den Abbildungen der Figuren 3a und 3b ist eine alternative Form einer gelenkartigen Verbindung zwischen einer Kassette 3 und einem Gehäuse 8 der Abzugshaube 1 dargestellt. In dieser Ausführungsform ist eine im Wesentlichen T-förmige Ausnehmung 7 an dem Gehäuse 8 vorgesehen, in das ein nun im Wesentlichen eben ausgebildeter und in der Draufsicht doppel-hakenförmiger Kopfteil 13 einer jeweiligen Lasche 6 eingeführt wird. Wie in der Darstellung von Figur 3b durch die beiden eingezeichneten Pfeile angedeutet, ergibt sich auch nach dem Einführen der Lasche 6 in die Ausnehmung 7 und Absenkung entlang des die Schwerkrafteinwirkung repräsentierenden Pfeils bis hin zum Ende der T-förmigen Ausnehmung 7 ein gebogener Pfeil für die sich für den Fachmann in verständlicher Weise ergebende Drehbeweglichkeit der unter der Einwirkung der Gewichtskraft der Kassette 3 sicher haltenden gelenkartigen Fixierung.

Eine in der Abbildung der Figur 3a eingezeichnete Länge 1 eines beidseitig des Kopfteils 13 vorgesehenen Ausnehmung 14 dient eine Einstellung eines Winkels, unter dem sich die Kassette 3 in gelenkartiger Verbindung mit dem Gehäuse 8 der Abzugshaube 1 unter federelastischer Verspannung in einer dauerhaften Ruhelage auch im geöffneten Zustand befinden kann. Diese Öffnungslage kann beispielsweise zur Auswechslung von Bauteilen genutzt werden, die in nicht weiter in der Zeichnung dargestellter Weise hinter den Kassetten 3 in einem Innenraum des Gehäuses 8 der Abzugshaube 1 angeordnet sind.

Auch in weiteren Abwandlungen der gelenkartigen Verbindung zwischen einer Kassette und dem Gehäuse 8 wird gemäß vorliegenden Erfindung stets ohne den Einsatz zusätzlicher Elemente ein sehr effektive und stets zuverlässige Sicherung einer Kassette 3 gegen Herabfallen in einem Auswechslungsstadium zur Wartungszwecken etc. bewirkt. Eine erfindungsgemäße Vorrichtung zeichnet sich dabei neben deutlich vereinfachter Fertigung auch durch eine in vorstehend beschriebener Weise einfache und in jeder Hinsicht anwenderfreundliche Handhabung aus.

## Patentansprüche

1. Abzugshaube (1) zum Absaugen von Dunst mit einer Haube deren Absaugöffnung mit einer Filterkassette (3) abgedeckt ist, wobei an der Filterkassette (3) mindestens eine Lasche angeordnet ist, die in eine in einem Gehäuse (8) der Abzugshaube (1) vorgesehene Ausnehmung (7) eingreift, um die Filterkassette (3) am Gehäuse (8) lösbar zu fixieren, **dadurch gekennzeichnet, dass** die Lasche (6) der Filterkassette (3) zur Ausbildung einer gelenkartigen Verbindung mit der jeweils zugehörigen Ausnehmung (7) des Gehäuses (8) der Abzugshaube (1) zur Aufnahme der Gewichtskraft der Filterkassette (3) im Wesentlichen hakenförmig ausgebildet ist.

2. Abzugshaube (1) nach Anspruch 1, **dadurch gekennzeichnet, dass** die Filterkassette einen Rahmen (4) hat, an dem die Lasche (6) angeordnet ist und dass die Lasche (6) mit dem Rahmen (4) der Filterkassette (3) einstückig verbunden ist.

3. Abzugshaube (1) nach einem oder beiden der vorhergehenden Ansprüche, **dadurch gekennzeichnet, dass** die Lasche (6) als separates Teil hergestellt und mit dem Rahmen (4) durch eine Vernietung und/oder Verschweißung verbunden ist.

4. Abzugshaube (1) nach einem der vorhergehenden Ansprüche, **dadurch gekennzeichnet, dass** der Rahmen (4) aus Strangprofil-Teilen hergestellt ist.

5. Abzugshaube (1) nach einem der vorhergehenden Ansprüche 1 bis 3, **dadurch gekennzeichnet, dass** der Rahmen (4) aus Stanz-Biegeteilen hergestellt ist, die vorzugsweise aus Edelstahl bestehen.

6. Abzugshaube (1) nach einem der vorhergehenden Ansprüche, **dadurch gekennzeichnet, dass** eine Ausnehmung (7) des Gehäuses (8) der Abzugshaube (1) im wesentlichen T-förmig ausgebildet ist.

7. Abzugshaube (1) nach einem der vorhergehenden Ansprüche, **dadurch gekennzeichnet, dass** die Filterkassette (3) an im Wesentlichen gegenüberliegenden Seiten des Rahmens (4) mindestens eine feststehende Lasche (6) und einen Schieberiegel (9) als Fixierungselement bzw. Schloss aufweist.

8. Abzugshaube (1) nach einem der vorhergehenden Ansprüche, **dadurch gekennzeichnet, dass** die gelenkartige Verbindung zwischen der hakenförmigen Lasche (6) des Rahmens (4) der Filterkassette (3) zusammen mit einer entsprechenden Ausnehmung (7) an dem Gehäuse (8) der Dunstabzugshaube (1) derart ausgebildet ist, dass die Filterkassette (3) nur in einem Bereich einer vorbestimmten Winkelstellung entnommen werden kann, vorzugsweise durch leichtes Anheben der Filterkassette (3) in dieser Stellung.

9. Verfahren zum Wechseln oder Einsetzen von Filtern, die über einer Absaugöffnung einer Abzugshaube (1) nach einem oder mehreren der vorhergehenden Ansprüche angeordnet werden, **dadurch gekennzeichnet, dass** beim Einsetzen der Filterkassette (3) zuerst die mindestens eine Lasche (6) in eine entsprechend ausgebildete Ausnehmung (7) an dem Gehäuse (8) der Dunstabzugshaube (1) eingeführt wird, wodurch nachfolgend durch eine gelenkartige Verbindung die Filterkassette (3) nun bereits derart an dem Gehäuse (8) der Dunstabzugshaube (1) fixiert wird, dass die Filterkassette (3) nicht mehr aus dieser Lage heraus- und herunterfallen kann und eine anschließende, insbesondere einhändig durchführbare Schwenkbewegung mit Verriegelung so durchgeführt wird, dass die Absaugöffnung mindestens teilweise durch die Filterkassette (3) abgedeckt wird.

10. Verfahren nach dem vorhergehenden Anspruch, **dadurch gekennzeichnet, dass** die Filterkassette (3) nur in einem Bereich einer vorbestimmten Winkelstellung entnommen wird.

11. Verfahren nach dem vorhergehenden Anspruch, **dadurch gekennzeichnet, dass** die Filterkassette (3) durch leichtes Anheben in dieser Stellung unter Auflösung der gelenkartigen Verbindung entnommen wird.

## Claims

1. Extractor hood (1) for sucking away fumes, with a hood, the suction opening of which is covered by a filter cassette (3), wherein arranged at the filter cassette (3) is at least one strap which engages in a recess (7), which is provided in a housing (8) of the extractor hood (1), so as to detachably fix the filter cassette (3) to the housing (8), **characterised in that** the strap (6) of the filter cassette (3) is of substantially hook-shaped construction for formation of an articulation-like connection with the respectively associated recess (7) of the housing (8) of the extractor hood (1) for acceptance of the weight force of the filter cassette (3).

2. Extractor hood (1) according to claim 1, **characterised in that** the filter cassette has a frame (4), at which the strap (6) is arranged, and that the strap (6) is integrally connected with the frame (4) of the filter cassette (3).

3. Extractor hood (1) according to one or both of the preceding claims, **characterised in that** the strap (6) is produced as a separate part and is connected with the frame (4) by riveting and/or welding.

4. Extractor hood (1) according to one of the preceding claims, **characterised in that** the frame (4) is produced from extruded profile parts.

5. Extractor hood (1) according to one of the preceding claims 1 to 3, **characterised in that** the frame (4) is produced from punched and bent parts, which preferably consist of stainless steel.

6. Extractor hood (1) according to one of the preceding claims, **characterised in that** a recess (7) of the housing (8) of the extractor hood (1) is of substantially T-shaped construction.

7. Extractor hood (1) according to one of the preceding claims, **characterised in that** the filter cassette (3) has at substantially opposite sides of the frame (4) at least one stationary strap (6) and a slide latch (9) as fixing element or lock.

8. Extractor hood (1) according to one of the preceding claims, **characterised in that** the articulation-like connection between the hook-shaped strap (6) of the frame (4) of the filter cassette (3) together with a corresponding recess (7) at the housing (8) of the fume extractor hood (1) is constructed in such a manner that the filter cassette (3) can be removed only in a region of a predetermined angular setting, preferably by slight lifting of the filter cassette (3) into this setting.

9. Method for exchanging or insertion of filters, which are arranged above a suction opening of an extractor hood (1) according to one or more of the preceding claims, **characterised in that** on insertion of the filter cassette (3) initially the at least one strap (6) is introduced into a correspondingly formed recess (7) at the housing (8) of the fume extractor hood (1), whereby subsequently through an articulation-like connection the filter cassette (3) is now already fixed to the housing (8) of the fume extractor hood (1) in such a manner that the filter cassette (3) can no longer fall out and fall down from this position and a subsequent - in particular performable by one hand - pivot movement with locking is carried out in such a manner that the suction opening is covered at least partly by the filter cassette (3).

10. Method according to the preceding claim, **characterised in that** the filter cassette (3) is removed only in a region of a predetermined angular setting.

11. Method according to the preceding claim, **characterised in that** the filter cassette (3) is removed by slight lifting into this setting with release of the articulation-like connection.

## Revendications

1. Hotte aspirante (1) pour aspirer des vapeurs avec une hotte dont l'orifice d'aspiration est recouvert d'une cassette filtrante (3), au moins une patte étant située sur la cassette filtrante (3), laquelle patte s'engage dans un évidement (7) prévu dans un boîtier (8) de la hotte aspirante (1) pour fixer la cassette filtrante (3) sur le boîtier (8) de manière amovible, **caractérisée en ce que** la patte (6) de la cassette filtrante est réalisée sensiblement en forme de crochet pour réaliser une liaison de type articulation avec l'évidement respectivement associé (7) du boîtier (8) de la hotte aspirante (1) pour absorber la force du poids de la cassette filtrante (3).

2. Hotte aspirante (1) selon la revendication 1, **caractérisée en ce que** la cassette filtrante a un cadre (4) sur lequel est située la patte (6) et **en ce que** la patte (6) est assemblée d'une seule pièce au cadre (4) de la cassette filtrante (3).

3. Hotte aspirante (1) selon l'une des ou les deux revendications précédentes, **caractérisée en ce que** la patte (6) est réalisée en tant que pièce séparée et est assemblée au cadre (4) par un rivetage et/ou soudage.

4. Hotte aspirante (1) selon l'une des revendications précédentes, **caractérisée en ce que** le cadre (4) est réalisé en pièces profilées extrudées.

5. Hotte aspirante (1) selon l'une des revendications 1 à 3, **caractérisée en ce que** le cadre (4) est réalisé en pièces pliées à la presse, lesquelles sont de préférence en acier inoxydable.

6. Hotte aspirante (1) selon l'une des revendications précédentes, **caractérisée en ce qu'**un évidemment (7) du boîtier (8) de la hotte aspirante (1) est réalisé sensiblement en T.

7. Hotte aspirante (1) selon l'une des revendications précédentes, **caractérisée en ce que** la cassette filtrante (3) présente sur des côtés sensiblement opposés du cadre (4) au moins une patte fixe (6) et un verrou coulissant (9) en tant qu'élément de fixation resp. serrure.

8. Hotte aspirante (1) selon l'une des revendications précédentes, **caractérisée en ce que** la liaison de type articulation entre la patte en forme de crochet (6) du cadre (4) de la cassette filtrante (3), conjointement avec un évidement correspondant (7) sur le boîtier (8) de la hotte aspirante (1), est réalisée de manière telle qu'on ne peut retirer la cassette filtrante (3) que dans une zone d'une position angulaire prédéterminée, de préférence en soulevant légèrement la cassette filtrante (3) dans cette position.

9. Procédé pour remplacer ou mettre en place des filtres qui sont disposés sur un orifice d'aspiration d'une hotte aspirante (1) selon l'une ou plusieurs des revendications précédentes, **caractérisé en ce que**, à la mise en place de la cassette filtrante (3), tout d'abord l'au moins une patte (6) est introduite dans un évidemment (7) réalisé de manière correspondante sur le boîtier (8) de la hotte d'aspiration de vapeurs (1), de sorte qu'ensuite, par une liaison de type articulation, la cassette filtrante (3) est à présent déjà fixée de manière telle sur le boîtier (8) de la hotte d'aspiration de vapeurs (1) que la cassette filtrante (3) ne peut plus sortir et tomber de cette position et qu'un mouvement de pivotement subséquent et effectué en particulier à une main, accompagné d'un verrouillage, est effectué de manière telle que l'orifice d'aspiration est recouvert au moins en partie par la cassette filtrante (3).

10. Procédé selon la revendication précédente, **caractérisé en ce qu'**on ne retire la cassette filtrante (3) que dans une zone d'une position angulaire prédéterminée.

11. Procédé selon la revendication précédente, **caractérisé en ce qu'**on retire la cassette filtrante (3) en la soulevant légèrement dans cette position tout en défaisant la liaison de type articulation.
